# EUROPÄISCHE PATENTSCHRIFT

(11) **EP 2 992 539 B1**
(45) Veröffentlichungstag und Bekanntmachung des Hinweises auf die Patenterteilung: **10.05.2017**
(21) Anmeldenummer: 15712918.0
(22) Anmeldetag: 30.03.2015
(51) Int. Cl.: H01F 41/04

(54) **VERFAHREN ZUM HERSTELLEN EINES INDUKTIONSBAUTEILS UND INDUKTIONSBAUTEIL**
METHOD FOR PRODUCING AN INDUCTION COMPONENT AND AN INDUCTION COMPONENT
PROCÉDÉ DE PRODUCTION D'UN ÉLÉMENT À INDUCTION ET ÉLÉMENT À INDUCTION

(30) Priorität: 23.04.2014 DE 102014207635
(43) Veröffentlichungstag der Anmeldung: 09.03.2016
(73) Patentinhaber: Würth Elektronik eiSos GmbH & Co. KG, 74638 Waldenburg (DE)
(72) Erfinder: STARK, Markus, 74238 Altkrautheim (DE); RICHTER, Klaus, 74232 Abstatt (DE); DEGEN, Dorian, 74564 Crailsheim (DE)
(74) Vertreter: Patentanwälte Ruff, Wilhelm, Beier, Dauster & Partner mbB
(86) Internationale Anmeldenummer: PCT/EP2015/056916
(87) Internationale Veröffentlichungsnummer: WO 2015/161988

(56) Entgegenhaltungen:
- CN-A- 101 901 683
- US-A- 3 142 889
- US-A1- 2001 016 977

## Beschreibung

Die Erfindung betrifft ein Verfahren zum Herstellen eines Induktionsbauteils und ein nach diesem Verfahren hergestelltes Induktionsbauteil.

Es ist bereits ein Verfahren zum Herstellen eines Induktionsbauteils oder Induktors bekannt (KR 10-1044607). Dabei wird ein Spulenkern, ein Spulenmantel und ein Deckel aus einem metallisch-magnetischen Pulver hergestellt und mit der vorher gewickelten Spule in einer Form verpresst. Die Wicklungsenden liegen im Bereich der Stirnseite des auf diese Weise hergestellten Induktors.

Bei einem weiteren bekannten Verfahren (KR 10-1044 608) wird eine Vielzahl von Anschlussterminals in eine erste Form und eine Vielzahl einzelner Spulen in eine zweite Form eingelegt. Die beiden Formen werden aufeinandergelegt und die Spulenanschlüsse mit den Anschlussterminals verlötet.

Bei einem nochmals weiteren bekannten Verfahren (KR 10-2011-0100096) werden Spulenkern, Spulenmantel und Spulendeckel zusammen mit der Spule in einer Form verpresst. Die in der Stirnfläche des so entstandenen Induktors liegenden Wicklungsenden werden durch Sputtern kontaktiert.

Der Erfindung liegt die Aufgabe zu Grunde, ein Verfahren zum Herstellen von Induktionsbauteilen zu schaffen, das zu Induktionsbauteilen mit hoher Qualität führt und sich leicht durchführen lässt.

Zur Lösung dieser Aufgabe schlägt die Erfindung ein Verfahren mit den im Anspruch 1 genannten Merkmalen vor. Weiterbildungen der Erfindung sind Gegenstand von Unteransprüchen.

Das Verfahren sieht also vor, dass einzelne Spulen gewickelt werden. Diese Spulen können beliebige Formen aufweisen. Der dazu verwendete Draht kann ebenfalls einen beliebigen Querschnitt aufweisen. Es wird ein Block aus einem insbesondere pulverförmigen und/oder ferromagnetischem Substrat hergestellt, in den die Spulen in einer vordefinierten Ausrichtung eingebettet sind. Dabei wird darauf geachtet, dass das den Wicklungsanfang bildende Wicklungsende in einer bestimmten Ausrichtung gegenüber dem Block orientiert ist. Es erfolgt dann eine Vorverpressung, um eine gewisse Homogenität innerhalb des Blocks herzustellen und die Spulen innerhalb des Blocks in ihrer räumlichen Ausrichtung zu fixieren.

Der vorverpresste Block wird auf eine Platte aufgelegt, die für jede Spule eine Markierung aufweist. Die Markierung ist insbesondere dem Wicklungsanfang zugeordnet. Die Kombination aus Block und Platte wird gepresst. Dabei wird das Substrat des Blocks verfestigt und unter anderem ein Abdruck der Markierung in der der Platte zugeordneten Seite des Blocks erzeugt. Die Markierung zeigt uns die Ausrichtung der Spule und insbesondere die Position des Wicklungsanfangs der Spulen an. Vorzugsweise sind die Spulen und die zugeordneten Markierungen innerhalb eines vorgegebenen Rasters angeordnet. Die Oberfläche des Blocks kann in nicht überlappende Bereiche unterteilt sein, wobei jeder Bereich genau einer Spule zugeordnet ist. Die Markierungen werden dann so angeordnet, dass sie jeweils innerhalb eines, einer Spule zugeordneten Bereichs zu liegen kommen. Vorteilhafterweise sind die Markierungen so angeordnet, dass nach dem Zerteilen des Blockes in Induktionsbauteile jedes Induktionsbauteil auf seiner Oberseite einen Abdruck einer Markierung aufweist. Die Oberseite des Induktionsbauteils liegt einer Unterseite des Induktionsbauteils mit den freigelegten Wicklungsenden beziehungsweise Anschlusskontakten gegenüber.

Das Vorpressen kann isostatisch erfolgen, um das Substrat des Blocks möglichst homogen und ohne Risse zu verfestigen.

Nach Verpressen wird der Block von der Auflagenplatte gelöst und die Enden der Spulenwicklungen werden freigelegt. Bei einem im Querschnitt kreisrunden Wicklungsdraht kann auch ein teilweiser Abtrag des Drahtes bis etwa auf die Hälfte des Querschnitts erfolgen.

Die freigelegten Enden der Spulenwicklungen werden mit Anschlusskontakten versehen.

Der Block wird zur Bildung der jeweils mindestens eine Spule oder eine Doppelspule enthaltenden Induktionsbauteile zerteilt.

Falls dies im Einzelfall gewünscht ist, kann auch eine Zerteilung in Induktionsbauteile erfolgen, die mehr als eine Spule enthalten.

In Weiterbildung der Erfindung kann vorgesehen sein, den Block aus ferromagnetischem Pulver in einem Druckverfahren durch Pressen zu formen. Beispielsweise kann ein Eisenpulvergemisch mit einem Eisen- Anteil von beispielsweise 98 % verwendet werden.

Die Wicklungsenden der Spule, die kontaktiert werden müssen, können in Weiterbildung der Erfindung derart abgebogen werden, dass sie in ihrem Endbereich quer zur Achse der Spule verlaufen.

Insbesondere kann vorgesehen sein, dass die Wicklungsenden über die Außenkontur des Spulenkörpers hinaus ragen.

In nochmaliger Weiterbildung kann erfindungsgemäß vorgesehen sein, dass zum Herstellen der Spulen isolierter Draht verwendet wird, insbesondere lackisolierter Draht.

Es ist möglich und liegt im Rahmen der Erfindung, dass eine Spule, bevor sie in den Block eingebettet wird, mit einem Kern versehen wird. Dieser Kern kann beispielsweise auch dazu verwendet werden, als Halterung für den Draht während des Wickelns zu dienen. Der Draht wird also in diesem Fall auf den Kern aufgewickelt.

Es liegt ebenfalls im Rahmen der Erfindung, dass die Spule ohne Kern gewickelt und ohne Kern in den Block eingebettet wird. Der Spulenkern kann in diesem Fall dann durch das Einbringen des Substratpulvers in das Innere der Spule und das nachfolgende Verpressen gebildet werden.

Zum Durchführen der Vorverpressung kann vorgesehen sein, den Block beziehungsweise das Substrat mit den eingesetzten Spulen in eine Formpresse einzulegen und in dieser Formpresse die Vorverpressung durchzuführen.

Vorzugsweise kann das Vorverpressen entsprechend einem Zeit-/Druck-Profil erfolgen. Dabei wird dieses Profil so gewählt, dass es nicht zu einer Beschädigung der Isolierung des Drahtes der Spulen oder auch der Spulen selbst kommt.

Es wurde eingangs erwähnt, dass der Block mit den eingelegten Spulen vor dem Durchführen der isostatischen Verpressung auf eine Auflagenplatte aufgelegt wird. Die Seite des Blocks, die auf der Auflagenplatte liegt, bildet später die Oberseite des Induktionsbauteils, die also der zur Anbringung an der Leiterplatte bestimmten Unterseite gegenüberliegt. Durch Verwendung einer eine geringe Oberflächenrauigkeit aufweisenden Auflagenplatte wird dafür gesorgt, dass die Oberseite des Induktionsbauteils ebenfalls glatt ist. Dies verbessert die Möglichkeit, mithilfe eines Sauggreifers die Induktionsbauteile im pick-and-place Verfahren zu behandeln. Beispielsweise wird eine Auflagenplatte mit einer Oberflächenrauigkeit von R = 0,1 µm oder weniger verwendet, wodurch sehr kleine Sauggreifer eingesetzt werden können.

Auf die Seite des Blocks, auf der die Wicklungsenden der Spulen liegen, kann in Weiterbildung der Erfindung vor der Durchführung der isostatischen Verpressung eine Materialschicht aus einem elastischen Material aufgelegt werden, beispielsweise eine Silikonmatte. Damit soll während des isostatischen Verpressens eine nachteilige Verformung der Unterseite der entstehenden Induktionsbauteile besonders im Bereich der Wicklungsendenden und somit des späteren Drahtaustritts vermieden werden.

In Weiterbildung der Erfindung kann vorgesehen sein, dass die Einheit aus Auflagenplatte, vorverpresstem Block und der Schicht aus elastischem Material gasdicht evakuiert und in einen mit Flüssigkeit gefüllten Druckbehälter eingebracht wird, in dem das isostatische Verpressen unter einem bestimmten Druck und/oder mit einer bestimmten Temperatur durchgeführt wird. Der Druck und/oder die Temperatur können einem vorgegebenen Zeitverlauf folgen.

Nach der Beendigung des isostatischen Verpressens kann das Freilegen der Wicklungsenden durch einen mechanischen Vorgang erfolgen, bei dem nicht nur die Isolierung der Wicklungsenden entfernt, sondern auch der Draht gegebenenfalls mit einer größeren Kontaktierungsfläche versehen wird. Beispielsweise kann das Freilegen mithilfe eines Fräsvorgangs erfolgen, bei dem gegebenenfalls ein kreisrunder Wicklungsdraht bis zur Hälfte seines Querschnitts abgefräst wird.

Anschließend erfolgt eine Kontaktierung der freigelegten Wicklungsenden durch ein bekanntes Verfahren.

Das anschließende Zerteilen des die Vielzahl von Spulen enthaltenden Blocks kann mithilfe bekannter Verfahren durchgeführt werden, beispielsweise durch ein mechanisches Zersägen.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: eine perspektivische Ansicht einer Spule;
- Figur 2: die Ansicht der Spule der Figur 1 von der Seite;
- Figur 3: einen Schnitt durch den Block mit eingelegten Spulen beim Vorverpressen;
- Figur 4: den Vorgang des isostatischen Verpressens;
- Figur 5: den Verfahrensschritt des Freilegens der Wicklungsenden der Spulen;
- Figur 6: das Ergebnis des Freilegens der Wicklungsenden;
- Figur 7: die durch das Zerteilen des Blocks hergestellten Induktionsbauteile;
- Figur 8: die perspektivische Ansicht eines Induktionsbauteils nach der Erfindung;
- Figur 9: das teilweise geöffnete Induktionsbauteil der Figur 8.

Das von der Erfindung vorgeschlagene Verfahren wird nun anhand eines Beispiels erläutert.

Die Figur 1 zeigt die perspektivische Ansicht einer Spule 8, die an ihrem einen axialen Ende, in Figur 1 oben dargestellt, die Wicklungsenden 6, 7 aufweist. Beide Wicklungsenden 6, 7 sind so abgebogen, dass sie quer zu der Achse der Spule 8 verlaufen und über die Außenkontur der Spule 8 nach außen vorstehen. Außerdem verlaufen die beiden Wicklungsenden 6, 7 längs eines Durchmessers der Spulenform. Die Spule 8 weist zwei Wicklungslagen auf, die ineinander angeordnet sind.

Die Figur 2 zeigt die Spule 8 der Figur 1 von der Seite. Auch hier ist zu sehen, dass die Wicklungsenden 6, 7 der die Spule bildenden Wicklung über die Außenkontur der Spule vorstehen und in einer gemeinsamen Ebene liegen.

Im weiteren Verfahren werden nun mehrere Spulen 8 in einen Block aus einem Substrat eingebettet, wobei das Substrat insbesondere aus einem Pulver, insbesondere ein Eisenpulvergemisch, gebildet ist.

Die Figur 3 zeigt nun die Anordnung eines Blocks 1 in einer Formpresse 9, wobei der Block 1 vor dem Schließen der Presse aus einem ersten Substratpulver bestehen kann. Bei dem Einbetten der Spulen in den Block 1 wird darauf geachtet, dass die Wicklungsenden eine bestimmte Orientierung gegenüber den Seitenkanten des Blocks 1 einnehmen. In einer Schicht 10 liegen die Wicklungsenden 6, 7. Der Block 1 liegt in der Formpresse auf einer Unterlagenplatte 11. Das Oberteil 12 der Formpresse 9 wird in Richtung der Pfeile 13 druckbeaufschlagt, wobei der Verlauf des Drucks einem Zeit-/Druck-Profil entspricht. Dieses Profil wird so ausgewählt, dass die absorbierte Energie zu keiner Beschädigung der Drahtisolation oder des vorverpressten Gefüges führen kann. Bei diesem Pressvorgang des ersten Substratpulvers kann beispielsweise ein Druck von 250 kg/cm² aufgebracht werden. Gegebenenfalls kann, um geforderte Abmessungen des Blocks 1 einzuhalten, nach dem ersten Pressvorgang ein zweites Substratpulver auf den Block 1 aufgetragen werden und ein zweiter Pressvorgang erfolgen. Der Block 1 kann, falls erforderlich, zum Erreichen von geforderten Abmessungen des Blocks 1 bzw. der daraus hergestellten Induktionsbauteile in der Formpresse 9 mit einer weiteren Schicht aus Substratpulver versehen werden, die dann verpresst wird. Das Substratpulver kann dabei gleich oder verschieden zum ersten Substratpulver sein. Die Verwendung von unterschiedlichen Substratpulvern bei den einzelnen Pressvorgängen mit unterschiedlich magnetischen Eigenschaften erlaubt es, eine gewünschte Induktivität der hergestellten Induktionsbauteile einzustellen. Bei diesem zweiten Pressvorgang kann beispielsweise ein Druck von 200 bis 270 kg/cm² aufgebracht werden. Nach Ablauf der dem Profil entsprechenden Zeit ist damit die Vorverpressung des Blocks 1 mit den Spulen 8 erledigt.

Der Block 1 wird jetzt aus der Formpresse 9 der Fig. 3 entnommen und in einen Druckbehälter 14 eingebracht, der schematisch in Figur 4 dargestellt ist. In dem Druckbehälter 14 befindet sich eine Auflagenplatte 15 mit einer dem Block 1 zugewandten Oberseite, deren Oberflächengüte eine Rauigkeit von 0,1 µm nicht überschreitet, und die daher auch als polierte Platte bezeichnet werden kann. Diese Oberseite 16 enthält für jede Spule 8 einen, eine Markierung bildenden Vorsprung 17 in Form eines kleinen Kegels. Jeder dieser Kegel 17 ist der Ausrichtung der Wicklungsenden 6, 7 der jeweiligen Spule 8 zugeordnet, insbesondere dem Wicklungsanfang. Mit anderen Worten liegt dem Wicklungsanfang jeder Spule 8 jeweils ein Kegel 17 gegenüber. Auf die Auflagenplatte 15 wird der Block 1 entsprechend ausgerichtet aufgelegt. Auf die auf der Oberseite 2 des Blocks 1 aufgebrachte Schicht 10 wird jetzt eine Silikonschicht 18 aufgelegt. Zweckmäßigerweise wird die Einheit aus Block 1, Auflagenplatte 15 und Silikonschicht 18 dann flüssigkeitsdicht verpackt und gegebenenfalls evakuiert. Anschließend wird der Druckbehälter 14 vollständig mit Flüssigkeit gefüllt, beispielsweise mit Wasser, und allseits unter Druck gesetzt, wie dies durch die Pfeile 19 angedeutet ist. Die Silikonschicht 18 soll eine Beschädigung der in der Schicht 10 enthaltenen Wicklungsenden 6, 7 während der Druckbeaufschlagung verhindern. Durch die Beaufschlagung mit Druck erzeugen die Kegel 17 eine komplementäre Vertiefung 21 in der Unterseite 3 des Blocks 1. Bei diesem isostatischem Pressen liegt der Druck wesentlich höher als bei den vorausgegangenen Pressvorgängen, beispielsweise bei mindestens dem zehnfachen Druck, insbesondere 4500 kg/cm². Beim isostatischen Pressen kann vorteilhafterweise einem Temperatur- und Druckprofil über der Zeit gefolgt werden.

Während der Druckbeaufschlagung kann auch eine Temperaturbeaufschlagung erfolgen. Die Druckbeaufschlagung erfolgt vorteilhafterweise gemäß einem vorgegebenen Zeit-/Druckprofil. Die Temperaturbeaufschlagung kann ebenfalls einen vorgegebenen Zeit-/ Temperaturprofil folgen.

Nach der Beendigung des isostatischen Verpressens wird der so hergestellte, mit der Schicht 10 versehene Block aus dem Druckbehälter 14 entnommen. Die Spulen 8 sind vollständig in den Block 1 eingebettet. In der Unterseite 3 des Blocks 1 sind die jeweils eine Markierung darstellenden durch die Kegel 17 erzeugten Vertiefungen 21 ausgebildet, die dem jeweiligen Wickelanfang der Spulen 8 gegenüberliegen.

Als nächstes wird die Oberseite der Schicht 10, die in Figur 5 am linken Ende noch zu sehen ist, mithilfe eines Fräsers 22 soweit abgetragen, dass die Wicklungsenden 6, 7 jeder Spule 8 von ihrer Isolierung befreit und insbesondere bis etwa zur Hälfte ihres Querschnitts freigelegt werden. Dies ist im rechten Teil der Figur 5 dargestellt.

Als Ergebnis liegt nun ein Block 1 vor, siehe Fig. 6, bei dem die Wicklungsenden 6, 7 aller Spulen 8 freigelegt sind. Diese Wicklungsenden 6, 7 können nun mit einem bekannten Verfahren mit Anschlusskontakten versehen werden.

Anschließend werden die als Endprodukte gewünschten Induktionsbauteile durch Zerteilen des Blocks 1 hergestellt, siehe Figur 7. Figur 7 zeigt, ausgehend von Figur 6, wie aus dem zusammenhängenden Block 1 durch Zersägen einzelne Induktoren 24 hergestellt sind.

Die jetzt folgende Figur 8 zeigt einen Induktor 24 in perspektivischer Ansicht. Die ehemalige Unterseite 3 des Blocks 1 bildet jetzt die Oberseite des Induktors 24. In dieser Oberseite ist ein Loch 21 zu sehen, das von dem Kegel 17 der Unterlagenplatte 15 erzeugt wurde. Auf der die Unterseite des Induktors 24 bildenden ehemaligen Oberseite des Blocks 1 sind zwei Anschlusskontaktelemente 25 angebracht, die jeweils mit einem Wicklungsende 6 bzw. 7 elektrisch und mechanisch verbunden sind. Diese Verbindung der Kontaktelemente 25 mit den Wicklungsenden 6, 7 ist in der Figur 9 angedeutet, bei der das die Spulen 8 eigentlich dicht umgebende Substrat nicht dargestellt ist. Die Oberseite des Induktors weist, da sie mittels der polierten Auflageplatte 15 gepresst wurde, eine sehr geringe Oberflächenrauigkeit auf und kann daher mit kleinsten Sauggreifern bei einem pick-and-place-Verfahren zuverlässig ergriffen werden. Typischerweise weist der Induktor 24 eine Kantenlänge zwischen etwa 1 mm und 5mm auf. Das Loch 21, das als kegelförmiges Sackloch ausgebildet ist, gibt die Orientierung des Wicklungsanfangs an, so dass das Induktionsbauteil 24 mit der gewünschten Orientierung des Wicklungsanfangs automatisch platziert werden kann.

## Patentansprüche

1. Verfahren zum Herstellen von Induktionsbauteilen (24) mit folgenden Verfahrensschritten:
- es wird eine Vielzahl einzelner Spulen (8) mit den beiden aus dem Spulenkörper herausragenden Enden (6, 7) der Wicklungen hergestellt;
- jede Spule (8) der Vielzahl von Spulen (8) wird mit einer vorgegebenen Ausrichtung der Wicklungsenden (6, 7) in einen Block (1) aus einem, insbesondere pulverförmigen Substrat eingebettet;
- der Block (1) wird auf eine für jede Spule (8) eine Markierung (17) aufweisende Platte (15) aufgelegt, wobei die Anzahl der Markierungen (17) der Anzahl der Spulen (8) entspricht;
- die Kombination aus Block (1) und Platte (15) wird gepresst,
- der Block (1) wird anschließend in einzelne Induktionsbauteile (24) zerteilt.

2. Verfahren nach Anspruch 1, **dadurch gekennzeichnet, dass** die Markierungen (17) so angeordnet sind, dass nach dem Zerteilen des Blocks (1) in einzelne Induktionsbauteile (24) jedes Induktionsbauteil (24) auf seiner Oberseite einen Abdruck einer Markierung (17) aufweist, wobei die Oberseite einer Unterseite des Induktionsbauteils (24) mit freigelegten Wicklungsenden gegenüberliegt.

3. Verfahren nach Anspruch 1 oder 2, **dadurch gekennzeichnet, dass** die Markierungen (17) so angeordnet sind, dass die Markierungen (17) jeweils innerhalb eines Bereichs der Oberfläche des Blocks (1) zu liegen kommen, der einer jeweiligen Spule zugeordnet ist, wobei sich die den einzelnen Spulen zugeordneten Bereiche der Oberfläche des Blocks (1) nicht überschneiden.

4. Verfahren nach einem der vorstehenden Ansprüche, bei dem der Block (1) vorverpresst wird und der vorverpresste Block auf die Platte (15) aufgelegt wird.

5. Verfahren nach Anspruch 4, bei dem die Vorverpressung einem Zeit/Druck-Profil entsprechend erfolgt.

6. Verfahren nach einem der vorstehenden Ansprüche, bei dem die Kombination aus Block (1) und Platte (15) isostatisch gepresst wird.

7. Verfahren nach einem der vorstehenden Ansprüche, mit folgenden Verfahrensschritten:
- nach dem, insbesondere isostatischen, Verpressen werden die Enden (6, 7) der Spulenwicklungen freigelegt;
- die freigelegten Enden (6, 7) der Spulenwicklungen werden mit Anschlusskontakten versehen;
- der Block (1) wird anschließend zur Bildung der einzelnen Induktionsbauteile (24) zerteilt.

8. Verfahren nach wenigstens einem der vorhergehenden Ansprüche, bei dem das Freilegen der Wicklungsenden (6, 7) durch einen mechanischen Vorgang erfolgt.

9. Verfahren nach wenigstens einem der vorhergehenden Ansprüche, bei dem die Wicklungsenden (6, 7) derart gebogen werden, dass sie quer zur Achse der Spule verlaufen.

10. Verfahren nach wenigstens einem der vorhergehenden Ansprüche, bei dem die Wicklungsenden (6, 7) über die Außenkontur des Spulenkörpers hinaus ragen.

11. Verfahren nach wenigstens einem der vorhergehenden Ansprüche, bei dem eine Spule (8) vor dem Einbetten in den Block (1) mit einem Kern versehen wird.

12. Verfahren nach wenigstens einem der vorhergehenden Ansprüche, bei dem eine Platte (15) mit einer geringen Oberflächenrauigkeit, insbesondere R=0,1µm oder weniger, verwendet wird.

13. Verfahren nach Anspruch 6, bei dem vor dem isostatischen Verpressen auf die der Platte (15) gegenüberliegenden Seite (2) des Blocks (1) eine Schicht aus elastischem Material aufgelegt wird.

14. Verfahren nach Anspruch 6, bei der das isostatische Verpressen in einem mit Flüssigkeit gefüllten Druckbehälter (14) durchgeführt wird.

15. Induktionsbauteil (24) mit einer Spule (8), hergestellt mit einem Verfahren nach wenigstens einem der vorhergehenden Ansprüche, wobei das Induktionsbauteil (24) auf seiner Oberseite einen Abdruck einer Markierung (17) aufweist, wobei die Oberseite einer Unterseite des Induktionsbauteils (24) mit freigelegten Wicklungsenden gegenüberliegt, wobei der Abdruck als Loch (21) ausgebildet ist, das die Orientierung des Wicklungsanfangs angibt.

## Claims

1. A method for producing induction components (24), having the following method steps:
- a multiplicity of individual coils (8) with the two ends (6, 7) of the windings projecting out of the coil body are produced;
- each coil (8) of the multiplicity of coils (8) is embedded, with predetermined orientation of the winding ends (6, 7), in a block (1) made of an, in particular, pulverulent substrate;
- the block (1) is positioned on a plate (15) having a marking (17) for each coil (8), wherein the number of markings (17) corresponds to the number of coils (8);
- the combination made up of block (1) and plate (15) is pressed;
- subsequently, the block (1) is divided up into individual induction components (24).

2. The method according to claim 1, **characterized in that** the markings (17) are arranged such that, once the block (1) has been divided up into individual induction components (24), each induction component (24) has an impression of a marking (17) on its upper side, wherein the upper side is located opposite an underside of the induction component (24) with winding ends exposed.

3. The method according to claim 1 or 2, **characterized in that** the markings (17) are arranged such that the markings (17) end up located in each case within a surface region of the block (1) which is assigned to a respective coil, wherein the surface regions of the block (1) which are assigned to the individual coils do not overlap.

4. The method according to any of the preceding claims, wherein the block (1) is pre-pressed and the pre-pressed block is positioned on the plate (15).

5. The method according to claim 4, wherein the pre-pressing operation takes place in accordance with a time/pressure profile.

6. The method according to any of the preceding claims, wherein the combination made up of block (1) and plate (15) is pressed isostatically.

7. The method according to any of the preceding claims, having the following method steps:
- following the, in particular isostatic, pressing operation, the ends (6, 7) of the coil windings are exposed;
- the exposed ends (6, 7) of the coil windings are provided with connection contacts;
- the block (1) is then divided up to form the individual induction components (24).

8. The method according to at least one of the preceding claims, wherein the operation of exposing the winding ends (6, 7) takes place in a mechanical procedure.

9. The method according to at least one of the preceding claims, wherein the winding ends (6, 7) are bent such that they run transversely to the axis of the coil.

10. The method according to at least one of the preceding claims, wherein the winding ends (6, 7) project beyond the outer contour of the coil body.

11. The method according to at least one of the preceding claims, wherein a coil (8) is provided with a core prior to being embedded in the block (1).

12. The method according to at least one of the preceding claims, wherein use is made of a plate (15) with a low level of surface roughness, in particular R = 0.1 µm or less.

13. The method according to claim 6, wherein, prior to the isostatic pressing operation, a layer made of elastic material is positioned on the side (2) of the block (1), said side being located opposite the plate (15).

14. The method according to claim 6, wherein the isostatic pressing operation is carried out in a liquid-filled pressure vessel (14).

15. An induction component (24) with a coil (8), produced by a method according to at least one of the preceding claims, wherein the induction component (24) has an impression of a marking (17) on its upper side, wherein the upper side is located opposite an underside of the induction component (24) with winding ends exposed, wherein the impression is a hole (21) indicating the orientation of the start of the winding.

## Revendications

1. Procédé de fabrication de composants d'induction (24), comprenant les étapes suivantes :
- fabrication d'une pluralité de bobines (8) individuelles avec les deux extrémités (6, 7) des enroulements faisant saillie hors du corps de bobine ;
- enrobage de chaque bobine (8) de la pluralité de bobines (8) avec une orientation prédéfinie des extrémités d'enroulement (6, 7) dans un bloc (1) constitué d'un substrat, notamment poudreux ;
- dépose du bloc (1) sur une plaque (15) qui possède un repère (17) pour chaque bobine (8), le nombre de repères (17) correspondant au nombre de bobines (8) ;
- pressage de la combinaison du bloc (1) et de la plaque (15) ;
- ensuite division du bloc (1) en composants d'induction (24) individuels.

2. Procédé selon la revendication 1, **caractérisé en ce que** les repères (17) sont disposés de telle sorte qu'après la division du bloc (1) en composants d'induction (24) individuels, chaque composant d'induction (24) possède sur son côté supérieur une empreinte d'un repère (17), le côté supérieur se trouvant à l'opposé d'un côté inférieur du composant d'induction (24) avec les extrémités d'enroulement dénudées.

3. Procédé selon la revendication 1 ou 2, **caractérisé en ce que** les repères (17) sont disposés de telle sorte que les repères (17) se retrouvent respectivement à l'intérieur d'une zone de la surface du bloc (1) qui est associée à une bobine correspondante, les zones associées aux bobines individuelles de la surface du bloc (1) ne se recoupant pas.

4. Procédé selon l'une des revendications précédentes, avec lequel le bloc (1) est prépressé et le bloc prépressé est déposé sur la plaque (15).

5. Procédé selon la revendication 4, avec lequel le prépressage s'effectue selon un profil temps/pression.

6. Procédé selon l'une des revendications précédentes, avec lequel la combinaison du bloc (1) et de la plaque (15) est soumise à un pressage isostatique.

7. Procédé selon l'une des revendications précédentes, comprenant les étapes suivantes :
- dénudage des extrémités (6, 7) des enroulements des bobines après le pressage, notamment isostatique ;
- garniture des extrémités (6, 7) des enroulements des bobines avec des contacts de raccordement ;
- ensuite division du bloc (1) en vue de la formation des composants d'induction (24) individuels.

8. Procédé selon au moins l'une des revendications précédentes, avec lequel le dénudage des extrémités d'enroulement (6, 7) est effectué par une opération mécanique.

9. Procédé selon au moins l'une des revendications précédentes, avec lequel les extrémités d'enroulement (6, 7) sont pliées de telle sorte qu'elles s'étendent transversalement par rapport à l'axe de la bobine.

10. Procédé selon au moins l'une des revendications précédentes, avec lequel les extrémités d'enroulement (6, 7) font saillie au-dessus du contour extérieur du corps de bobine.

11. Procédé selon au moins l'une des revendications précédentes, avec lequel une bobine (8) est pourvue d'un noyau avant l'enrobage dans le bloc (1).

12. Procédé selon au moins l'une des revendications précédentes, avec lequel une plaque (15) ayant une faible rugosité de surface, notamment R = 0,1 µm ou moins, est utilisée.

13. Procédé selon la revendication 6, avec lequel une couche de matériau élastique est appliquée sur le côté (2) du bloc (1) à l'opposé de la plaque (15) avant le pressage isostatique.

14. Procédé selon la revendication 6, avec lequel le pressage isostatique est réalisé dans un récipient sous pression (14) rempli de liquide.

15. Composant d'induction (24) comprenant une bobine (8), fabriqué avec un procédé selon au moins l'une des revendications précédentes, le composant d'induction (24) possédant sur son côté supérieur une empreinte d'un repère (17), le côté supérieur se trouvant à l'opposé d'un côté inférieur du composant d'induction (24) avec des extrémités d'enroulement dénudées, l'empreinte étant réalisée sous la forme d'un trou (21) qui indique l'orientation du début de l'enroulement.
